# FASCICULE DE BREVET EUROPEEN

(11) **EP 1 588 852 B1**
(45) Date de publication et mention de la délivrance du brevet: **27.12.2006**
(21) Numéro de dépôt: 04009522.6
(22) Date de dépôt: 22.04.2004
(51) Int. Cl.: B41F 21/12, B41F 21/14, B65H 9/06

(54) **Dispositif d'alignement de feuilles en aval d'un margeur de machine d'impression**
Vorrichtung zum Ausrichten von Bogen an einem stromabwärts angeordneten Anleger einer Druckmaschine
Device for aligning sheets downstream of a feeder of a printing machine

(43) Date de publication de la demande: 26.10.2005
(73) Titulaire: KBA-GIORI S.A., 1003 Lausanne (CH)
(72) Inventeur: Eitel, Johan, Emil, 97289 Thüngen (DE)
(74) Mandataire: Bugnion Genève

(56) Documents cités:
- DE-A- 3 113 399
- DE-A- 3 922 935
- DE-A- 10 110 363

## Description

La présente invention concerne un dispositif d'alignement de feuilles en aval d'un margeur de machine d'impression, particulièrement d'une machine d'impression de billets de banques et papiers valeur.

Lors d'une telle impression les feuilles sortant d'une pile de plusieurs feuilles entassées sont prises par un dispositif de transfert appelé margeur et elles sont alignées soit à droite soit à gauche de leur direction de déplacement contre un taquet d'alignement situé en aval du margeur. Le taquet d'alignement se trouve en principe sur une plaque que l'on change chaque fois que le format des feuilles utilisées change. Ce changement implique un arrêt prolongé de l'installation et la fabrication de plusieurs plaques en fonction des formats utilisés.

l'invention a pour but de proposer un dispositif permettant d'adapter le taquet au format choisi sans démontage.

Le dispositif selon l'invention est caractérisé par la clause caractérisante de la revendication 1.

L'avantage de ce dispositif est d'une part la facilité de fabrication et d'autre part, le fait que plusieurs formats des feuilles peuvent être utilisés sans devoir procéder à un démontage. La mise sous le format souhaité est obtenue en déplaçant le taquet dans le sens perpendiculaire à la direction de déplacement des feuilles très rapidement en agissant sur le dispositif de déplacement du segment portant le taquet.

Selon une variante d'exécution le déplacement est obtenu en agissant sur une vis sans fin mais tout autre dispositif à action manuelle ou automatique peut être utilisé.

Selon une autre variante le taquet est muni d'un dispositif, tel qu'une vis micrométrique pour un ajustement plus fin de la position du taquet sur le segment qui le porte.

Enfin, l'alignement pouvant se faire soit contre un taquet situé à gauche soit à droite de la direction de déplacement des feuilles le dispositif est muni de deux taquets situés aux deux extrémités de la creusure et commandés par deux dispositifs indépendants.

L'invention sera décrite plus en détail à l'aide du dessin annexé.

La figure 1 est une vue une vue en plan schématique et partielle du dispositif selon l'invention

En aval d'un margeur 1 d'une machine d'impression feuille à feuille est situé le dispositif selon l'invention. Le margeur 1 permet de transférer les feuilles à partir d'un magasin d'alimentation non représenté, vers le dispositif d'impression au moyen des courroies 2 et aspiration d'air 3 ou tous autres moyens conventionnels ne faisant pas l'objet de la présente invention. Le dispositif comprend deux plaques 4 et 5 espacées pour laisser entre elles une creusure 6 s'étendant perpendiculairement à la direction de déplacement des feuilles. Les parois des deux plaques 4 et 5, délimitant la creusure 6 sont munies chacune d'une feuillure 4a et 5a. Des segments 8 espacés viennent s'appuyer par leurs extrémités sur les feuillures 4a et 5a. Leur épaisseur permet de former des ponts assurant une surface continue entre les deux plaques 4 et 5. Deux segments consécutifs 8 sont reliés par des éléments en X. Les deux branches des éléments 7 sont des lamelles 7a et 7b avantageusement en acier, articulées sur un axe 7c par leur point milieu. Les extrémités des lamelles 7a et 7b sont articulées à des points situés à proximité des extrémités des segments 8. Le segment d'extrémité 8a est solidaire d'un corps 8b qui porte un taquet 9 d'alignement. Un dispositif micrométrique comprenant une vis micrométrique 10, et un organe de commande 10a, permet un positionnement du taquet 9 par rapport au segment 8a pour un réglage fin du format. Le segment 8a et le corps 8b peuvent être déplacés au moyen d'une vis sans fin 11 entraînée à la main ou par un moteur électrique au moyen d'une chaîne 12 ou tout autre moyen approprié.

Pour changer le format des feuilles à imprimer, il suffit de déplacer le segment 8a avec le taquet 9, en entraînant la vis 11, dans un sens ou l'autre perpendiculairement à la direction de déplacement des feuilles. Si le segment 8a est déplacé vers les autres segments 8 on diminue la largeur du format. La limite est atteinte lorsque tous les segments 8 se touchent en formant une surface continue, les éléments 7 en X s'étant complètement repliés sur eux-mêmes au fur et à mesure que l'élément 8a se rapproche. Lorsque l'on désire utiliser un format plus large on déplace le segment 8a dans l'autre sens et au fur et à mesure qu'il s'éloigne du segment adjacent, l'élément en X s'ouvre et à partir d'un moment il tire le segment adjacent et ainsi de suite. Le dispositif micrométrique 10, 10a permet un ajustement plus fin de la position du taquet 9.

Etant donné qu'un margeur comprend deux taquets d'alignement un à droite et un à gauche par rapport à la direction de déplacement des feuilles, le dispositif est muni à l'autre extrémité de la creusure 6 d'un taquet sur l'autre segment d'extrémité. Dans ce cas nous avons une configuration symétrique par rapport au point milieu de la creusure 6. Ainsi, si l'on désire effectuer l'alignement par rapport à l'autre taquet d'extrémité nous aurons des éléments et opérations identiques pour le déplacement de ce taquet et segment d'extrémité.

Afin d'éviter que les segments 8 lors de leur déplacement se mettent en biais, l'un des axes d'articulation de ces segments avec les extrémités des deux lamelles 7a et 7b est monté coulissant sur un guide rectiligne 13. Pour que cet ensemble ne se grippe suite à des éventuelles imprécisions des articulations, l'articulation de chacune des lamelles 7a et 7b avec les segments 8 est aussi coulissante dans un trou oblong 7d des segments 8.

## Revendications

1. Dispositif d'alignement de feuilles en aval d'un margeur (1) de machine d'impression, particulièrement d'une machine d'impression de billets de banques et papiers valeur, **caractérisé par le fait qu**'il comprend perpendiculairement à la direction de déplacement des feuilles une creusure (6) dans laquelle se trouvent plusieurs segments (8, 8a) plats espacés et disposés parallèlement à la direction de déplacement desdites feuilles, lesdits segments (8, 8a) s'appuient par leurs extrémités sur deux feuillures (4a,4b) des deux plaques (4, 5) situées de part et d'autre de ladite creusure (6) et leur épaisseur permet de former un plan continu avec les plaques (4, 5) situées de part et d'autre de la creusure (6), que deux segments (8, 8a) consécutifs sont articulés par leurs extrémités à un élément de liaison en X (7), les deux branches (7a, 7b) de l'élément en X étant articulées à leur milieu (7c), tous les axes d'articulation étant perpendiculaires à la direction de déplacement des feuilles, que le segment (8a) situé à l'extrémité gauche ou droite de la creusure (6) est munie d'un taquet d'alignement (9) et que ledit segment d'extrémité (8a) est muni d'un dispositif (11, 12) permettant de le déplacer dans un sens ou l'autre perpendiculairement à la direction de déplacement des feuilles pour s'adapter au format des feuilles.

2. Dispositif selon la revendication 1, **caractérisé par le fait que** le dit dispositif de déplacement du segment avec le taquet est une vis sans fin (11).

3. Dispositif selon la revendication 1 ou 2, **caractérisé par le fait que** le déplacement dudit segment (8a) avec le taquet (9) est assuré par un moteur électrique.

4. Dispositif selon l'une des revendications 1 à 3, **caractérisé par le fait que** les éléments en X (7) sont constitués de lamelles (7a, 7b)en acier.

5. Dispositif selon l'une des revendications 1 à 4, **caractérisé par le fait que** le taquet (9) est muni d'un dispositif (10,10a) permettant un réglage fin de sa position par rapport au segment(8a) sur lequel il se trouve, tel qu'une vis micrométrique.

6. Dispositif selon l'une des revendications 1 à 5, **caractérisé fait qu**'un des axes d'articulation des segments (8, 8a) aux extrémités des éléments en X (7) est monté coulissant sur un guide rectiligne (13).

7. Dispositif selon l'une quelconque des revendications 1 à 6, **caractérisé par le fait qu**'il comprend un taquet d'alignement à chacune des extrémités de la creusure (6).

## Claims

1. Device for aligning sheets downstream of a feeder (1) of a printing machine, in particular a printing machine for printing banknotes and paper securities, **characterized in that** it comprises, perpendicularly to the direction of displacement of the sheets, a hollow (6) in which are located a plurality of flat, spaced segments (8, 8a) arranged parallel to the direction of displacement of said sheets, said segments (8, 8a) rest via their ends on two rebates (4a, 4b) of the two plates (4, 5) situated on either side of said hollow (6) and their thickness allows the formation of a continuous plane with the plates (4, 5) situated on either side of the hollow (6), **in that** two consecutive segments (8, 8a) are hinged by their ends to an X-shaped connecting member (7), the two branches (7a, 7b) of the X-shaped member being hinged at their centre (7c), all the hinge pins being perpendicular to the direction of displacement of the sheets, **in that** the segment (8a) situated at the left- or right-hand end of the hollow (6) is provided with an alignment stop (9) and **in that** said end segment (8a) is provided with a device (11, 12) allowing displacement thereof in one direction or the other perpendicularly to the direction of displacement of the sheets to adjust it to the size of the sheets.

2. Device according to Claim 1, **characterized in that** said device for displacing the segment with the stop is an endless screw (11).

3. Device according to Claim 1 or 2, **characterized in that** the displacement of said segment (8a) with the stop (9) is effected by an electric motor.

4. Device according to one of Claims 1 to 3, **characterized in that** the X-shaped members (7) consist of steel strips (7a, 7b).

5. Device according to one of Claims 1 to 4, **characterized in that** the stop (9) is provided with a device (10, 10a) allowing fine adjustment of its position relative to the segment (8a) on which it is located, such as a micrometer screw.

6. Device according to one of Claims 1 to 5, **characterized in that** one of the hinge pins hinging the segments (8, 8a) to the ends of the X-shaped members (7) is mounted slidingly on a rectilinear guide (13).

7. Device according to any one of Claims 1 to 6, **characterized in that** it comprises an alignment stop at each of the ends of the hollow (6).

## Patentansprüche

1. Vorrichtung zum Ausrichten von Bogen hinter einem Anleger einer Druckmaschine, insbesondere einer Banknoten- und Wertschein-Druckmaschine, **dadurch gekennzeichnet, dass** sie eine senkrecht zur Richtung der Verschiebung der Bogen orientierte Vertiefung (6) aufweist, in welcher sich mehrere flache Abschnitte (8, 8a) befinden, die im Abstand voneinander und parallel zur Richtung der Verschiebung der Bogen angeordnet sind und welche sich mit ihren Enden auf zwei Auflageflächen (4a, 4b) zweier Platten (4, 5) abstützen, die beiderseits der erwähnten Vertiefung (6) angeordnet sind, wobei die Dicke der erwähnten Abschnitte (8, 8a) so bemessen ist, dass eine kontinuierlich Ebene mit den beiderseits der Vertiefung (6) liegenden Platten (4, 5) gebildet wird, dass zwei aufeinanderfolgende Abschnitte (8, 8a) mit ihren Enden an einem X-förmigen Verbindungselement (7) angelenkt sind, dessen beide Schenkel (7a, 7b) an ihrer Mitte (7c) gelenkig miteinander verbunden sind, wobei alle Gelenkachsen senkrecht zur Richtung zur Verschiebung der Bogen orientiert sind, dass der am rechten oder linken Ende der Vertiefung (6) liegende Abschnitt (8a) mit einem Ausrichtungsanschlag (9) versehen ist und dass der erwähnte, am Ende der Vertiefung liegende Abschnitt (8a) mit einer Vorrichtung (11, 12) versehen ist, welche ihn im einen oder anderen Sinne senkrecht zur Richtung der Verschiebung der Bogen zu verschieben erlaubt, um ihn dem Bogenformat anzupassen.

2. Vorrichtung nach Anspruch 1, **dadurch gekennzeichnet, dass** die Vorrichtung zum Verschieben des Abschnitts mit dem Anschlag eine Schnecke (11) ist.

3. Vorrichtung nach Anspruch 1 oder 2, **dadurch gekennzeichnet, dass** die Verschiebung des erwähnten Abschnitts (8a) mit dem Anschlag (9) durch einen Elektromotor erfolgt.

4. Vorrichtung nach einem der Ansprüche 1 bis 3, **dadurch gekennzeichnet, dass** die X-förmigen Elemente (7) aus Stahllamellen (7a, 7b) bestehen.

5. Vorrichtung nach einem der Ansprüche 1 bis 4, **dadurch gekennzeichnet, dass** der Anschlag (9) mit einer Vorrichtung (10, 10a), z. B. einer Mikrometerschraube, versehen ist, welche eine Feineinstellung seiner Position in bezug auf den Abschnitt (8a) erlaubt, auf dem er angeordnet ist.

6. Vorrichtung nach einem der Ansprüche 1 bis 5, **dadurch gekennzeichnet, dass** die Gelenkachsen der Abschnitte (8, 8a) an den Enden der X-förmigen Elemente (7) verschiebbar in geradlinigen Führungen montiert sind.

7. Vorrichtung nach einem der Ansprüche 1 bis 6, **dadurch gekennzeichnet, dass** sie an jedem Ende der Vertiefung (6) einen Ausrichtungsanschlag hat.
